# EUROPÄISCHE PATENTSCHRIFT

(11) **EP 0 694 350 B1**
(45) Veröffentlichungstag und Bekanntmachung des Hinweises auf die Patenterteilung: **24.03.1999**
(21) Anmeldenummer: 95810446.5
(22) Anmeldetag: 06.07.1995
(51) Int. Cl.: B21D 43/10, B21D 43/05

(54) **Transferanordnung an einer Presse**
Transfer arrangement for presses
Dispositif de transfert pour presses

(30) Priorität: 29.07.1994 CH 2405/94
(43) Veröffentlichungstag der Anmeldung: 31.01.1996
(73) Patentinhaber: STYNER & BIENZ AG, CH-3172 Niederwangen (CH)
(72) Erfinder: Egolf, Theo, CH-3178 Bösingen (CH); Flühmann, Urs, CH-3084 Wabern (CH)
(74) Vertreter: AMMANN PATENTANWAELTE AG BERN

(56) Entgegenhaltungen:
- DE-A- 3 320 830
- DE-A- 3 425 066
- US-A- 3 151 735

## Beschreibung

Die vorliegende Erfindung betrifft ein Verfahren und eine Transferanordnung an einer Presse zum schrittweisen Transport von Werkstücken durch Bearbeitungsstationen eines Werkzeuges gemäss Oberbegriff des Anspruchs 1 bzw. 2. Ein Verfahren bzw. eine Anordnung dieser Art ist bekannt aus DE-A-33 20 830. Die Transportstangen führen pro Arbeitszyklus eine geschlossene rechteckige Bewegung aus, indem sie in einem ersten Takt eine Anzahl erfasster Werkstücke zur nächsten Station des Werkzeuges vorschieben, dann seitlich vom Werkzeug entfernt, in Längsrichtung zurückgeführt und zum Erfassen der Werkstücke wieder zum Werkzeug hin bewegt werden.

Um einen störungsfreien Transfer der Werkstücke sicherzustellen, wird der oben erwähnten horizontalen Transferbewegung meistens noch eine vertikale Bewegung überlagert, indem die Transportstangen mit den Greifern jeweils nach dem Erfassen der Werkstücke etwas angehoben werden, damit die erfassten Werkstücke sicher in die nächste Station des Werkzeugs einlaufen können. Ohne diese Vertikalbewegung besteht die Gefahr, dass Werkstücke beim Einlaufen in eine nächste Station gegen Teile derselben anschlagen könnten. Diese zusätzliche Vertikalbewegung der Transportstangen und Greifer bringt eine erhebliche Verteuerung sowie eine Erhöhung der trägen Massen mit sich.

Ziel vorliegender Erfindung ist es, bei einfachem Aufbau der Transferanordnung einen sicheren Transfer der Werkstücke zu gewährleisten. Dieses Ziel wird bei dem gattungsgemäßen Verfahren dadurch erreicht, dass mittels der an den Greifern angebrachten Magnete das Werkstück beim Transport aus einer Bearbeitungsstation zur nächsten ohne Vertikalbewegung der Transportstangen und Greifer angehoben wird. Dank dieser sehr einfachen Massnahme fällt die nachteilige Vertikalbewegung der Transportstangen und Greifer weg. Ein weiterer Vorteil besteht darin, dass die Greifer starr ausgeführt und starr mit den Transportstangen verbunden sein können. Sie brauchen lediglich mit Orientierungsmitteln, beispielsweise V-förmigen Stirnflächen oder Orientierungsstiften, versehen zu sein, welche die Werkstücke während des Anhebens durch die Magnete und während des Transfers der Werkstücke aus einer Bearbeitungsstation in die nächste in der gewünschten Lage sichern.

Eine Transferanordnung nach der Erfindung ist im Anspruch 2 definiert. Bevorzugte Ausführungsformen sind in den abhängigen Ansprüchen 3 bis 7 angegeben.

Die Erfindung wird nun anhand eines in der Zeichnung dargestellten Ausführungsbeispieles näher erläutert.
- Figur 1: zeigt eine Draufsicht auf ein Greiferpaar und ein Werkstück, und
- Figur 2: zeigt einen Teilschnitt durch das Greiferpaar und das Werkstück.

Figur 1 zeigt einen Ausschnitt aus dem Transfersystem einer Presse, mit zwei Transportstangen 1, an welchen zwei starre Greifer 2 und 3 fest montiert sind. Diese Greifer dienen in der eingangs beschriebenen Weise zum Erfassen und Transportieren eines Werkstücks 4, nämlich einem tiefgezogenen Teil mit einem erhöhten Mittelteil 4a und einem Ringflansch 4b. Die beiden Greifer 2 und 3 weisen V-förmige Stirnflächen 5 auf, welche bei der in Figur 1 dargestellten, geschlossenen Stellung geringsten gegenseitigen Abstands der beiden Greifer 2 und 3 mit etwas Spiel am erhöhten Mittelteil 4a des Werkstücks 4 anliegen und dasselbe in einer bestimmten Lage orientieren. Die beiden Greifer sind mit je zwei Permanentmagneten 6 besetzt, deren untere Stirnflächen bündig sind mit den Unterseiten der Greifer 2 und 3. In einem Schlitz des Greifers 3 ist ein Sensor 7 zur Anwesenheitskontrolle montiert, der über ein Kabel 8 mit der Pressensteuerung verbunden ist. Es ist angenommen, das Werkstück befinde sich nach erfolgter Bearbeitung in einer Bearbeitungsstation in einer in Figur 2 in gestrichelten Linien angedeuteten Lage. Zum Erfassen und Weitertransportieren des Werkstücks werden die Transporstangen 1 mit den Greifern 2 und 3 aus einer gespreizten Stellung in die in Figur 1 und 2 dargestellte, geschlossene oder angenäherte Stellung verschoben. Dabei bewegen sich die Greifer, wie Figur 2 zeigt, über dem Flansch 4b des Werkstücks nach innen und orientieren das Werkstück mit ihren Stirnflächen 5 gegen seitliche Verschiebung. Die Orientierung erfolgt jedoch mit einem gewissen Spiel, d. h. das Werkstück kann sich zwischen den Greifern in vertikaler Richtung praktisch frei bewegen. Die nun über dem Flansch 4b liegenden Magnete 6 heben nun das ferromagnetische Werkstück in die in Figur 2 in ausgezogenen Linien dargestellte angehobene Lage, in welche dann das Werkstück in die nächste Bearbeitungsstation gebracht wird. Der Sensor 7 überwacht jeweils die Anwesenheit eines Werkstücks und bewirkt beim Fehlen eines Werkstücks das sofortige Anhalten der Presse.

Das dargestellte Ausführungsbeispiel zeigt die Möglichkeit, wie tiefgezogene Werkstücke orientiert und angehoben werden können. Flachere Werkstücke können nicht in dieser Weise orientiert werden. In diesem Falle können die Greifer 2 und 3 mit Orientierungsstiften versehen sein, die entweder von aussen gegen den Rand des Werkstücks anliegen oder aber in Orientierungslöcher des Werkstücks eingreifen. Solche Orientierungsstifte 9, die der Orientierung des Werkstücks dienen, indem sie von aussen gegen den Flansch 4b anliegen, sind in Figur 1 in strichpunktierten Linien dargestellt. Es könnten aber auch Orientierungsstifte vorgesehen sein, welche beim Anheben des Werkstücks durch die Magnete 6 in Orientierungslöcher desselben eindringen.

## Patentansprüche

1. Verfahren zum schrittweisen Transport von Werkstücken (4) durch Bearbeitungsstationen eines Werkzeuges einer Presse mittels seitlich des Werkzeuges angeordneter Transportstangen (1), die mit Greifern (2, 3) für Werkstücke (4) besetzt sind und zyklisch in Längs- und Querrichtung hin- und herbewegt werden, wobei die Greifer (2, 3) mindestens teilweise mit Magneten (6) versehen sind, dadurch gekennzeichnet, dass mittels der an den Greifern (2, 3) angebrachten Magnete (6) das Werkstück (4) beim Transport aus einer Bearbeitungsstation zur nächsten ohne Vertikalbewegung der Transportstangen und Greifer angehoben wird.

2. Transferanordnung an einer Presse zum schrittweisen Transport von Werkstücken (4) durch Bearbeitungsstationen eines Werkzeuges, mit seitlich des Werkzeuges angeordneten Transportstangen (1), die mit Greifern (2, 3) für Werkstücke (4) besetzt und zyklisch in Längs- und Querrichtung hin- und herbewegbar sind wobei die Greifer (2, 3) mindestens teilweise mit Magneten (6) versehen sind, dadurch gekennzeichnet, dass die Magnete (6) zum Anheben der Werstücks (4) ohne Vertikalbewegung der Transportsangen und Greifer angeordnet und bemessen sind.

3. Anordnung nach Anspruch 2, dadurch gekennzeichnet, dass die Greifer (2, 3) mit Orientierungsorganen versehen sind, welche beim Anheben durch die Magnete (6) und während des Transports die Lage des Werkstücks (4) mitbestimmen.

4. Anordnung nach Anspruch 3, dadurch gekennzeichnet, dass die Greifer (2, 3) V-förmige Orientierungsflächen (5) aufweisen.

5. Anordnung nach Anspruch 3, dadurch gekennzeichnet, dass die Greifer (2, 3) Orientierungsstifte (9) aufweisen.

6. Anordnung nach einem der Ansprüche 2 bis 5, dadurch gekennzeichnet, dass mindestens ein Greifer (3) bestimmter Greiferpaare (2, 3) mit einem Anwesenheitssensor (7), z. B. einem Näherungsschalter, versehen ist.

7. Anordnung nach einem der Ansprüche 2 bis 6, dadurch gekennzeichnet, dass starre Greifer (2, 3) fest mit den Transportstangen (1) verbunden sind.

## Claims

1. Method for the stepwise transport of workpieces (4) through processing stations of a tool in a press by means of transport bars (1) which are disposed laterally with respect to the tool and which are provided with grippers (2, 3) for workpieces (4) and are reciprocated in the longitudinal and the transversal directions in a cyclic movement, the grippers (2, 3) being at least partially provided with magnets (6), characterised in that during its transport from one processing station to the following one, the workpiece (4) is lifted by the magnets (6) provided on the grippers (2, 3) without vertical movement of the transport bars and of the grippers.

2. Transfer device in a press for the stepwise transport of workpieces (4) through processing stations of a tool, comprising transport bars 1 which are disposed laterally with respect to the tool and which are provided with grippers (2, 3) for workpieces (4) and are capable of being reciprocated in the longitudinal and the transversal directions in a cyclic movement, the grippers (2, 3) being at least partially provided with magnets (6), characterised in that the magnets (6) are arranged and dimensioned in such a manner as to lift the workpiece (4) without vertical movement of the transport bars and of the grippers.

3. Device according to claim 2, characterised in that the grippers (2, 3) are provided with positioning members which contribute to determining the position of the workpiece (4) when it is lifted up by the magnets (6) and transferred.

4. Device according to claim 3, characterised in that the grippers (2, 3) have V-shaped positioning surfaces (5).

5. Device according to claim 3, characterised in that the grippers (2, 3) are provided with positioning pins (9).

6. Device according to one of claims 2 to 5, characterised in that at least one gripper (3) of certain gripper pairs (2, 3) is provided with a presence detector (7), e.g. a proximity switch.

7. Device according to one of claims 2 to 6, characterised in that rigid grippers (2, 3) are fixedly connected to the transport bars (1).

## Revendications

1. Procédé pour le transport par pas de pièces à usiner (4) d'une station de traitement d'un outil à la suivante, au moyen de barres de transport (1) disposées sur le côté dudit outil qui comportent des preneurs (2, 3) pour lesdites pièces à usiner (4) et sont déplaçables de manière cyclique et en mouvement alternatif dans le sens longitudinal et transversal, les preneurs (2, 3) étant au moins partiellement équipés d'aimants (6), caractérisé en ce que la pièce à usiner (4) est soulevée pendant le transport d'une station de traitement à la suivante par les aimants (6) montés sur les preneurs (2, 3), sans mouvement vertical des barres de transport et des preneurs.

2. Dispositif de transfert dans une presse, pour le transport par pas de pièces à usiner (4) d'une station de traitement d'un outil à la suivante, comportant des barres de transport (1) disposées sur le côté dudit outil qui présentent des preneurs (2, 3) pour lesdites pièces à usiner (4) et sont déplaçables de manière cyclique et en mouvement alternatif dans le sens longitudinal et transversal, les preneurs (2, 3) étant au moins partiellement pourvus d'aimants (6), caractérisé en ce que les aimants (6) sont disposés et dimensionnés de manière à soulever la pièce à usiner (4) sans mouvement vertical des barres de transport et des preneurs.

3. Dispositif selon la revendication 2, caractérisé en ce que les preneurs (2, 3) sont pourvus d'organes de positionnement qui contribuent à déterminer la position de la pièce à usiner (4) alors qu'elle est soulevée par les aimants (6) et transportée.

4. Dispositif selon la revendication 3, caractérisé en ce que le preneurs (2, 3) comportent des faces de positionnement (5) en forme de V.

5. Dispositif selon la revendication 3, caractérisé en ce que les preneurs (2, 3) comportent des chevilles de positionnement (9).

6. Dispositif selon l'une des revendications 2 à 5, caractérisé en ce que l'un des preneurs (3) de certaines paires de preneurs (2, 3) au moins est pourvu d'un détecteur de présence (7), par exemple un détecteur de proximité.

7. Dispositif selon l'une des revendications 2 à 6, caractérisé en ce qu'il comporte des preneurs rigides (2, 3) qui sont fixement reliés aux barres de transport (1).
